# EUROPÄISCHE PATENTSCHRIFT

(11) **EP 2 568 180 B1**
(45) Veröffentlichungstag und Bekanntmachung des Hinweises auf die Patenterteilung: **13.11.2019**
(21) Anmeldenummer: 11180904.2
(22) Anmeldetag: 12.09.2011
(51) Int. Cl.: F04C 18/344, F04C 29/06, F04C 29/12

(54) **Flügelzellenpumpe**
Vane pump
Pompes à cellules battantes

(43) Veröffentlichungstag der Anmeldung: 13.03.2013
(73) Patentinhaber: Pierburg Pump Technology GmbH, 41460 Neuss (DE)
(72) Erfinder: Cramer, Sebastian, 50823 Pulheim (DE); Al-Hasan, Nabil Salim, 50374 Erftstadt (DE); Müller, Daniel, 42119 Wuppertal (DE)
(74) Vertreter: ter Smitten, Hans

(56) Entgegenhaltungen:
- EP-A1- 0 540 459
- EP-A1- 0 768 465
- DE-A1-102006 061 706
- DE-A1-102007 006 716
- DE-A1-102007 060 883
- JP-A- 62 225 793
- US-A- 3 180 449
- US-A- 3 180 569
- US-A1- 2004 170 516

## Beschreibung

Die Erfindung betrifft eine Flügelzellenpumpe für ein kompressibles Fluid, mit einem Gehäuse, dass eine Pumpenkammer aufweist, der ein Rotor mit mindestens einem Schiebeelement drehbar angeordnet ist, wobei das Gehäuse eine Bodenplatte, einen Hubring, eine Anlaufscheibe mit mindestens einer Fluideinlassöffnung und mindestens einer Fluidauslassöffnung, ein Deckelelement und Mittel zur Schalldämmung aufweist, wobei mindestens ein Sauganschluss, mindestens ein Fluidkanal und mindestens ein Druckanschluss vorgesehen sind, derart, dass Fluid über den Sauganschluss, die Pumpenkammer, den mindestens einen Fluidkanal zum Druckanschluss zu führen ist, wobei das Deckelelement den mindestens einen Sauganschluss, den mindestens einen Fluidkanal, den mindestens einen Druckanschluss und die Mittel zur Schalldämpfung aufweist.

Eine derartige Flügelzellenpumpe ist aus der DE 10 2006 058 980 A1 bekannt. Diese Druckschrift offenbart eine kompakte Flügelzellenpumpe, die zum Beispiel in Bremssystemen von Kraftfahrzeugen zum Einsatz gelangen kann. Weitere Anwendungsgebiete sind Getriebe, Lenkungssysteme sowie aktive Fahrwerksysteme von Kraftfahrzeugen. Um niedrige Geräuschemissionen zu gewährleisten, ist ein kappenartig ausgebildeter Schalldämpfer vorgesehen, der die Flügelzellenpumpe endseitig abschließt. Obschon diese bekannte Flügelzellenpumpe eine kompakte Bauform aufweist, ist es aufgrund der immer aufwendigeren Motorenkonzepte notwendig, Zusatzaggregate, wie eine Flügelzellenpumpe, noch kleiner und leistungsfähiger auszuführen.

Aus der DE 10 2007 006 716 A1 ist eine gattungsgemäße Flügelzellenpumpe bekannt, die zwar geringe Baumaße, dafür jedoch eine aufwendige und fertigungstechnisch schwer herzustellende Überdruckausgleichsbohrungen aufweist.

Aufgabe der Erfindung ist es daher, eine Flügelzellenpumpe bereit zu stellen, die bei kleinster Bauform ein hohes Leistungsvermögen und eine hohe Anschlussvariabilität aufweist.

Diese Aufgabe wird durch eine Pumpe gemäß dem Anspruch 1 gelöst. Außerdem weist das Deckelelement den mindestens einen Sauganschluss, den mindestens einen Fluidkanal, den mindestens einen Druckanschluss und die Mittel zur Schalldämpfung rauf. Auf diese Weise wird eine sehr einfach und kompakt aufgebaute Flügelzellenpumpe geschaffen, die lediglich durch Austausch des Deckelelementes unterschiedlichen Bauraumanforderungen angepasst werden kann. In vorteilhafter Weise ist das Deckelement hierbei scheibenförmig ausgebildet, wodurch eine geringe Flügelzellenpumpenlänge gewährleistet ist.

In einer vorteilhaften Ausführungsform ist das Rückschlagventil als Feder-Platte-Ventil ausgeführt und im Deckelelement angeordnet. Auf diese Weise ist das Deckelelement einfach als Einheit zu montieren. Ein Ventilsitz wird im Bereich der Fluidauslassöffnung durch die Anlaufscheibe gebildet. Auf diese Weise wird der Totraum zwischen Auslassöffnung und Pumpeneinheit auf ein Minimum reduziert, was sich positiv auf die Leistungsaufnahme der Pumpe auswirkt. Eine alternative Ausführungsform wird dadurch erreicht, dass das Rückschlagventil als Umbrella-Ventil ausgeführt ist, das in der Anlaufscheibe befestigt ist. In diesem Falle kann der Deckel eine Ventilbegrenzung für das Umbrella-Ventil beinhalten. Eine weitere alternative Ausführungsform ist dadurch gegeben, dass das Rückschlagventil als Membranorgan ausgeführt ist, dass am Deckelelement angeordnet ist. Das Membranorgan kann hierbei als Gummimembran oder als Federstahl ausgeführt sein, wobei der Ventilsitz wiederrum durch die Anlaufscheibe gebildet wird.

Die Mittel zur Schalldämmung weisen vorteilhafterweise ein poröses Formteil auf, das bauraumgünstig dem Druckanschluss als Schalldämpfer vorgelagert ist. Alternativ oder zusätzlich können die Mittel zur Schalldämmung aus einer labyrinthförmigen Ausgestaltung des Fluidkanals bestehen, wobei der mindestens eine Fluidkanal derart ausgebildet ist, dass der Schall beim Durchströmen des Fluidkanals durch das Fluid am Fluidkanal gebrochen wird. In einer weiteren vorteilhaften Ausführungsform kann der Fluidkanal siphonartig ausgeführt sein, um Verunreinigungen oder Flüssigkeitsbestandteile zurückzuhalten. Hierbei können Ablassöffnungen im Fluidkanal vorgesehen sein um ein Volllaufen des Fluidkanals zu verhindern.

Vorteilhafter Weise ist das Deckelelement aus Kunststoff oder Aluminium hergestellt.

Die erfindungsgemäße Flügelzellenpumpe wird nachfolgend anhand der Zeichnung näher erläutert. Hierbei zeigt:
Figur 1 eine Explosionsansicht einer erfindungsgemäßen Flügelzellenpumpe,
Figur 2 eine perspektivische Ansicht einer ersten Ausführungsform eines Deckelelementes,
Figur 3 eine perspektivische Ansicht einer zweiten Ausführungsform eines Deckelelementes, und
Figur 4 eine perspektivische Ansicht einer dritten Ausführungsform eines Deckelelementes.

Figur 1 zeigt eine Explosionsansicht einer erfindungsgemäßen Flügelzellenpumpe 2 im vorliegenden Ausführungsbeispiel ist die erfindungsgemäße Flügelzellenpumpe fest mit einem die Antriebseinheit bildenden Elektromotor 4 verbunden. Die Flügelzellenpumpe 2 für ein krompressibles Fluid wie beispielsweise Luft, weist ein Gehäuse 6 auf, das eine Pumpenkammer 8 definiert. In der Pumpenkammer 8 ist ein Rotor 10 mit im vorliegenden Fall, fünf Schieberelementen 12 drehbar angeordnet. Der Rotor 10 ist auf bekannte Weise auf einer Antriebswelle 14 des Elektromotors 10 angeordnet. Zum Elektromotor 10 hin gerichtet ist die Pumpenkammer 8 durch eine Bodenplatte 16 abgeschlossen. Die Schieberelemente 12 werden auf bekannte Weise entlang einem Hubring 18 geführt und erzeugen auf diese Weise den gewünschten Unterdruck. An dem Elektromotor 4 entgegengesetzten Ende ist die Pumpenkammer 8 durch eine Anlaufscheibe 20 abgeschlossen. Diese Anlaufscheibe 20 weist eine Einlassöffnung 22 auf, durch die das Fluid in die Pumpenkammer 8 eintritt und weist im vorliegenden Ausführungsbeispiel 2 Auslassöffnungen 24, 26 auf, durch die das Fluid die Pumpenkammer 8 verlässt. Abgeschlossen ist das Gehäuse durch ein Deckelelement 28, das einen Sauganschluss 30 und einen Druckanschluss 32 besitzt. Im vorliegenden Ausführungsbeispiel ist das Deckelelement 28 aus Aluminium hergestellt. Desweiteren sind im vorliegenden Ausführungsbeispiel zwei Zentrierstifte 34 vorgesehen, durch die die Einzelteile des Gehäuses 6 in der richtigen Passform montierbar sind. Schrauben 36 gewährleisten eine sichere Befestigung der Einzelteile 16, 18, 20, 28 am Elektromotor 4.

Figur 2 zeigt nun eine perspektivische Ansicht einer ersten Ausführungsform des Deckelelementes 28, wobei die zur Anlaufscheibe gerichtete Seite des Deckelelementes 28 dargestellt ist. Zu erkennen ist zunächst der Sauganschluss 30 dem sich ein Kanal 38 anschließt, derart, dass Fluid über die Einlassöffnung 22 auf bekannte Weise in die Pumpenkammer 8 gelangt. Dort wird durch Drehen des Rotors 10 ein Unterdruck aufgebaut und das verdichtete Fluid über die Auslassöffnung 24 und 26 ausgestoßen. Die Anlaufscheibe 20 bildet im vorliegenden Ausführungsbeispiel den Ventilsitz für die Feder-Platten-Ventile 40, 42 die jeweils aus einem Plattenteil 44 und einer Feder 46 bestehen. Die Plattenteile 44 werden mittels Ansatzstücken 48 verliersicher im Deckelelement 28 gehalten und durch die Federn 46 unter Vorspannung gegen die Anlaufscheibe 20 gedrückt. Über Unterbrechungen 50 die zwischen den Ansatzstücken 48 vorgesehen sind, gelangt das unter Druck stehende Fluid, in den Fluidkanal 52 und von dort zum Druckanschluss 32. Der Fluidkanal 52 ist im vorliegenden Ausführungsbeispiel labyrinthförmig ausgebildet, sodass die Schallwellen des ausströmenden Fluids gebrochen werden und dadurch die Geräuschemission wesentlich verringert wird. Desweiteren sorgt eine Vertiefung 54 für einen siphonartigen Aufbau des Fluidkanals 52, wodurch Verunreinigungen und/oder Flüssigkeitsbestandteil in jeder Einbaulage zurückgehalten werden.

Figur 3 zeigt eine alternative Ausführungsform des Deckelelementes 28. Auch hier ist wieder der Sauganschluss 30 mit anschließendem Kanal 38 zu erkennen. Auch die Rückschlagventile 40 und 42 entsprechen in Aufbau und Funktion den oben, in Bezug auf Figur 2, beschriebenen Rückschlagventilen 40 und 42. Jede Auslassöffnung 24, 26 der Anlaufscheibe 20 ist hier nun ein eigener Fluidkanal 56, 58 zugeordnet, der jeweils in einen nicht weiter dargestellten Druckanschluss mündet. Dem jeweiligen Druckanschluss ist im vorliegenden Ausführungsbeispiel jeweils ein poröses Formelement 60,62 vorgelagert, das als Schalldämpfer wirkt. Natürlich könnte auch hier der jeweilige Fluidkanal 56, 58 auch noch labyrinthförmig ausgestaltet sein.

Figur 4 zeigt nun das Deckelelement aus Figur 3 mit einem alternativen Rückschlagventil 64. Hier sind auch die porösen Formelemente 60,62 weggelassen, sodass Druckanschlüsse 66, 68 zu erkennen sind. Das Rückschlagventil 64 ist hier als Membranorgan aus Federstahl ausgebildet, das durch den Druck der an einer oder mehreren Auslassöffnungen der Anlaufscheibe 20 anliegt auf bekannte Weise geöffnet wird. Im Deckelelement 28 ist ein Ventilbegrenzungselement 70 vorgesehen, das den Öffnungsgrad des Membranorgans 64 beschränkt.

## Patentansprüche

1. Flügelzellenpumpe für ein kompressibles Fluid, mit einem Gehäuse (6), das eine Pumpenkammer (8) aufweist, in der ein Rotor (10) mit mindestens einem Schieberelement (12) drehbar angeordnet ist, wobei das Gehäuse (6) eine Bodenplatte (16), einen Hubring (18), eine Anlaufscheibe (20) mit mindestens einer Fluideinlassöffnung (22) und mindestens einer Fluidauslassöffnung (24, 26), ein Deckelelement (28) und Mittel zur Schalldämmung (52, 60, 62) aufweist, wobei mindestens ein Sauganschluss (30), mindestens ein Fluidkanal (52, 56, 58) und mindestens ein Druckanschluss (32, 66, 68) vorgesehen sind, derart, dass Fluid über den Sauganschluss (30), die Pumpenkammer (8), den mindestens einen Fluidkanal (52, 56, 58) zum Druckanschluss (32, 66, 68) zu führen ist, wobei das Deckelelement (28) den mindestens einen Sauganschluss (30), dem mindestens einen Fluidkanal (52, 56, 58), dem mindestens einen Druckanschluss (32, 66, 68) und die Mittel zur Schalldämmung (52, 60, 62) aufweist, **dadurch gekennzeichnet, dass** in den Fluidkanal (52, 56, 58) mindestens ein Rückschlagventil (40, 42, 64) reicht, das mit der mindestens einen Fluidauslassöffnung (24, 26) in der Anlaufscheibe (20) und den Mitteln zur Schalldämpfung (52, 60, 62) im Fluidkanal (52, 56, 58) in Wirkverbindung steht, wobei die Anlaufscheibe (20) einen Ventilsitz für das Rückschlagventil (40,42,64) bildet.

2. Flügelzellenpumpe nach Anspruch 1, **dadurch gekennzeichnet, dass** das Deckelelement (28) scheibenförmig ausgebildet ist.

3. Flügelzellenpumpe nach Anspruch 1 oder 2, **dadurch gekennzeichnet, dass** das Rückschlagventil (40, 42) als Feder-Platte-Ventil ausgeführt ist und im Deckelelement (28) angeordnet ist.

4. Flügelzellenpumpe nach Anspruch 1 oder 2, **dadurch gekennzeichnet, dass** das Rückschlagventil als Umbrella-Ventil ausgeführt ist, das in der Anlaufscheibe (20) befestigt ist.

5. Flügelzellenpumpe nach Anspruch 1 oder 2, **dadurch gekennzeichnet, dass** das Rückschlagventil als Membranorgan (64) ausgeführt ist, das am Deckelelement (28) angeordnet ist.

6. Flügelzellenpumpe nach einem der vorherigen Ansprüche, **dadurch gekennzeichnet, dass** die Mittel zur Schalldämmung (60, 62) ein poröses Formteil aufweisen, dass dem Druckanschluss (66, 68) vorgelagert ist.

7. Flügelzellenpumpe nach einem der vorherigen Ansprüche, **dadurch gekennzeichnet, dass** die Mittel zur Schalldämmung aus einer labyrinthförmigen Ausgestaltung des Fluidkanals (52) bestehen.

8. Flügelzellenpumpe nach einem der vorherigen Ansprüche, **dadurch gekennzeichnet, dass** der Fluidkanal (52, 56, 58) siphonartig ausgeführt ist, um Verunreinigungen und/oder Flüssigkeitsbestandteile zurück zu halten.

9. Flügelzellenpumpe nach Anspruch 8, **dadurch gekennzeichnet, dass** Ablassöffnungen im Fluidkanal (52) vorgesehen sind.

10. Flügelzellenpumpe nach einem der vorherigen Ansprüche, **dadurch gekennzeichnet, dass** das Deckelelement (28) aus Kunststoff oder Aluminium hergestellt ist.

## Claims

1. Vane pump for a compressible fluid, comprising a housing (6) with a pump chamber (8) in which a rotor (10) with at least one slide element (12) is arranged rotatably, the housing (6) having a bottom plate (16), a stroke ring (18), a thrust washer (20) with at least one fluid inlet opening (22) and at least one fluid outlet opening (24, 26), a cover element (28) and means for sound insulation (52, 60, 62), wherein at least one suction port (30), at least one fluid channel (52, 56, 58) and at least one pressure port (32, 66, 68) are provided such that fluid can be guided through the suction port (30), the pump chamber (8), the at least one fluid channel (52, 56, 58) to the pressure port (32, 66, 68), wherein the cover element (28) comprises the at least one suction port (30), the at least one fluid channel (52, 56, 58), the at least one pressure port (32, 66, 68) and the means for sound insulation (52, 60, 62), **characterized in that** at least one check valve (40, 42, 64) extends into the fluid channel (52, 56, 58), which operatively connected with the at least one fluid outlet opening (24, 26) in the thrust washer (20) and the means for sound insulation (52, 60, 62) in the fluid channel (52, 56, 58), wherein the thrust washer (20) forms a valve seat for the check valve (40, 42, 44).

2. Vane pump according to claim 1, **characterized in that** the cover element (28) is disc-shaped.

3. Vane pump according to claim 1 or 2, **characterized in that** the check valve (40, 42) is configured as a spring-plate valve and is arranged in the cover element (28).

4. Vane pump according to claim 1 or 2, **characterized in that** the check valve is configured as an umbrella valve which is fixed in the thrust washer (20),

5. Vane pump according to claim 1 or 2, **characterized in that** the check valve is configured as a membrane member (64) which is arranged on the cover element (28).

6. Vane pump according to one of the preceding claims, **characterized in that** the means for sound insulation (60, 62) comprise a porous molded part which is arranged upstream of the pressure port (66, 68).

7. Vane pump according to one of the preceding claims, **characterized in that** the means for sound insulation are formed by a labyrinth-shaped configuration of the fluid channel (52).

8. Vane pump according to one of the preceding claims, **characterized in that** the fluid channel (52, 56, 58) is configured to be siphon-like in order to hold back impurities and/or liquid components.

9. Vane pump according to claim 8, **characterized in that** discharge openings are provided in the fluid channel (52).

10. Vane pump according to one of the preceding claims, **characterized in that** the cover element (28) is made from plastics or aluminum.

## Revendications

1. Pompe à palettes pour un fluide compressible, comprenant un carter (6) avec une chambre de pompe (8) dans laquelle un rotor (10) avec au moins un élément coulissant (12) est disposé de manière rotative, le carter (6) comportant une plaque de fond (16), un anneau de levage (18), une rondelle de butée (20) avec au moins une ouverture d'entrée de fluide (22) et au moins une ouverture de sortie de fluide (24, 26), un élément couvercle (28) et des moyens d'isolation acoustique (52, 60, 62), dans lesquels un orifice d'aspiration (30), au moins un canal de fluide (52, 56, 58) et au moins un orifice de pression (32, 66, 68) sont prévus de sorte que le fluide peut être guidé via l'orifice d'aspiration (30), la chambre de pompe (8), le au moins un canal de fluide (52, 56, 58) vers l'orifice de pression (32, 66, 68), l'élément couvercle (28) présentant ledit au moins un orifice d'aspiration (30), ledit au moins un canal de fluide (52, 56, 58), ledit au moins un orifice de pression (32, 66, 68) et les moyens d'isolation acoustique (52, 60, 62), **caractérisée en ce qu'**au moins clapet anti-retour (40, 42, 64) s'étend dans le canal de fluide (52, 56, 58), le clapet étant en liaison fonctionnelle avec ladite au moins une ouverture de sortie de fluide (24, 26) dans la rondelle de butée (20) et les moyens d'isolation acoustique (52, 60, 62) dans le canal de fluide (52, 56, 58), la rondelle de butée (20) format un siège de soupape pour le clapet anti-retour (40, 42, 64).

2. Pompe à palettes selon la revendication 1, **caractérisée en ce que** l'élément couvercle (28) est en forme de disque.

3. Pompe à palettes selon la revendication 1 ou 2, **caractérisée en ce que** le clapet anti-retour (40, 42) est réalisé comme clapet à ressort-plaque et est disposé dans l'élément couvercle (28).

4. Pompe à palettes selon la revendication 1 ou 2, **caractérisée en ce que** le clapet anti-retour est réalisé comme clapet à parapluie qui est fixé dans la rondelle de butée (20),

5. Pompe à palettes selon la revendication 1 ou 2, **caractérisée en ce que** le clapet anti-retour est réalisé comme organe à membrane (64) qui est disposé sur l'élément couvercle (28).

6. Pompe à palettes selon l'une des revendications précédentes, **caractérisée en ce que** les moyens d'isolation acoustique (60, 62) présentent une pièce moulée poreuse en amont de l'orifice de pression (66, 68).

7. Pompe à palettes selon l'une des revendications précédentes, **caractérisée en ce que** les moyens d'isolation acoustique sont conçus en une forme de labyrinthe du canal de fluide (52).

8. Pompe à palettes selon l'une des revendications précédentes, **caractérisée en ce que** le canal de fluide (52, 56, 58) est réalisé en forme de siphon pour retenir les impuretés et/ou les composants liquides.

9. Pompe à palettes selon la revendication 9, **caractérisée en ce que** des ouvertures d'évacuation sont prévues dans le canal de fluide (52).

10. Pompe à palettes selon l'une des revendications précédentes, **caractérisée en ce que** l'élément couvercle (28) est fabriqué de matière plastique ou d'aluminium.
